# EUROPÄISCHE PATENTSCHRIFT

(11) **EP 2 995 872 B1**
(45) Veröffentlichungstag und Bekanntmachung des Hinweises auf die Patenterteilung: **12.09.2018**
(21) Anmeldenummer: 15180802.9
(22) Anmeldetag: 12.08.2015
(51) Int. Cl.: F24D 19/00, F28F 9/02, F28F 9/26, F28D 21/00

(54) **ABSTANDSHALTER SOWIE VERFAHREN ZU DESSEN HERSTELLUNG**
SPACER AND METHOD FOR ITS MANUFACTURE
ENTRETOISE ET SON PROCÉDÉ DE FABRICATION

(30) Priorität: 18.08.2014 DE 102014111739
(43) Veröffentlichungstag der Anmeldung: 16.03.2016
(73) Patentinhaber: Caradon Stelrad B.V., 2200 Herentals (BE)
(72) Erfinder: Grauls, Roger, 3971 Heppen (BE); Berthet, Sylvain, 3190 Boortmeerbeek (BE); Vervoort, Dries, 2270 Herenthout (BE)
(74) Vertreter: Bauer, Dirk

(56) Entgegenhaltungen:
- EP-A2- 2 256 449
- DE-A1- 2 506 778
- DE-A1- 3 102 188
- DE-A1- 3 440 272
- DE-U1-202009 007 148

## Beschreibung

### Einleitung

Die Erfindung betrifft einen Abstandshalter mit zwei Stützflächen und einem Mantel, wobei der Mantel mindestens einen Durchlassquerschnitt zum Durchlassen eines Fluids von einem mittigen Freiraum des Abstandshalters in eine äußere Umgebung des Abstandshalters oder in eine umgekehrte Richtung, sowie mindestens einen Rastquerschnitt zur Aufnahme eines Dichtungselements aufweist, wobei das Dichtungselement einen Dichtungsabschnitt, einen Rückhalteabschnitt und einen diese beiden verbindenden und eine Einschnürung bildenden Verbindungsabschnitt aufweist, wobei der Rückhalteabschnitt sich in einem montierten Zustand des Dichtungselements in dem Freiraum und das Dichtungselement sich in einem montierten Zustand des Dichtungselements in der Umgebung befinden.

Darüber hinaus betrifft die Erfindung ein Verfahren zur Herstellung des erfindungsgemäßen Heizkörpers sowie ein Verfahren zur Herstellung eines Heizkörpers in dem der erfindungsgemäße Abstandshalter angeordnet ist.

### Stand der Technik

Derartige Abstandhalter sind bereits aus der EP-A-2 256 449 sowie der EP-A-2 256 426 bekannt. Diese Abstandshalter sind insbesondere bei so genannten seriellen Heizkörpern wichtig, welche mehrere Heizplatten aufweisen die nicht parallel sondern nacheinander durchströmt werden. Das heißt beispielsweise, dass zunächst eine vordere Heizplatte und anschließend eine hintere Heizplatte mit dem Heizmittel durchströmt werden. Dazu sind gerichtete Strömungen zumindest innerhalb der vorderen Heizplatte nötig, um dort eine gleichmäßige Erwärmung zu erreichen.

Die Heizplatten weisen jeweils zwei Halbschalen auf, die derart profiliert sind, dass sich zwischen den miteinander verbundenen Halbschalen parallel verlaufende Sammelkanäle sowie Heizkanäle für die Aufnahme des Heizmittels befinden. Über einen ersten Sammelkanal wird das Heizmittel auf die Heizkanäle in der Heizplatte verteilt, wobei es anschließend wieder von einem zweiten Sammelkanal mit einem daran anschließenden Steigkanal über eine in dem Steigkanal befindliche Heizmittelanschlussöffnung durch ein Heizmittelrohr und eine in einer zweiten Heizplatte befindlichen Heizmittelanschlussöffnung in einen Sammelkanal der zweiten Heizplatte geleitet wird. In einem Bereich, in dem sich die Heizmittelrohre an der jeweiligen Heizmittelanschlussöffnung befinden, werden die Abstandshalter derart angeordnet, dass das Heizmittel, welches zunächst die erste Heizplatte vollständig durchströmt hat, in die zweite Heizplatte geleitet wird. Der Abstandshalter verhindert, dass ein "Kurzschluss" entsteht und das Heizmittel, welches bereits die erste Heizplatte durchströmt hat, nicht noch einmal durch die erste Heizplatte geleitet wird oder Heizmittel, welches die erste Heizplatte noch nicht durchströmt hat, direkt in die zweite Heizplatte geleitet wird.

Die Abstandshalter weisen typischerweise zwei sich gegenüberliegende, ebene Stützflächen auf, welche mit sich gegenüberliegenden Innenflächen der Halbschalen der jeweiligen Heizplatte in Kontakt stehen. Ein von dem Mantel und den Stützflächen umgebender Freiraum des Abstandshalters korrespondiert mit der entsprechenden Heizmittelanschlussöffnung in der Heizplatte und somit mit dem Heizmittelrohr beziehungsweise dem Anschlussstück.

Die aus dem Stand der Technik bekannten Abstandshalter werden typischerweise aus einem umgeformten Stahlrohrabschnitt gebildet, wobei sich in dem Mantel des Stahlrohrabschnitts der Durchlassquerschnitt befindet, durch welche das Heizmittel entweder von dem Sammelkanal der ersten Heizplatte in den Freiraum oder das Heizmittel von dem Freiraum in den Sammelkanal des zweiten Heizkörpers strömt.

Ferner befinden sich in der Mantelfläche der Abstandshalter gemäß der EP-A-2 256 449 und EP-A-2 256 426 Rastquerschnitte, in welche die Dichtungselemente von Hand eingesteckt werden. Diese Dichtungselemente weisen den Dichtungsabschnitt, den Rückhalteabschnitt sowie den Verbindungsabschnitt auf. Der Rückhalteabschnitt wird bei der Montage durch den Rastquerschnitt hindurch gequetscht, bis sich der Verbindungsabschnitt in dem Rastquerschnitt befindet. Der Dichtungsabschnitt zeigt in einem montierten Zustand des Dichtungselements in die Umgebung, so dass in einem eingebauten Zustand des Abstandshalters eine fluiddichte Abdichtung zwischen dem Sammelkanal und dem Steigkanal einer Heizplatte, also zwischen dem Heizmittel, welches die erste Heizplatte noch durchströmen soll und dem Heizmittel, welches in die zweite Heizplatte geleitet werden soll, geschaffen wird.

Die Herstellung der Abstandshalter ist nicht nur recht zeit- und kostenintensiv, sondern auch fehleranfällig. Das rührt daher, dass die Dichtungselemente per Hand in die Rastquerschnitte eingebracht werden, wobei dies sehr zeitaufwendig und teuer ist. Hinzu kommt, dass die Materialauswahl der Dichtungselemente sehr beschränkt ist, da diese aus einem elastischen gummiartigen Material hergestellt werden müssen, so dass der Rückhalteabschnitt durch den Rastquerschnitt gepresst werden kann. Die Auswahl einer geeigneten Elastizität des Materials der Dichtungselemente hat sich als einschränkend erwiesen.

Aus den Dokumenten DE 31 02 188 A1 und DE 25 06 778 A1 gehen zweigeteilte Abstandhalter mit mehreren sich zwischen den beiden Teilstücken befindlichen freien Querschnitten hervor. Diese bekannten Abstandhalter sehen jedoch keine Dichtungselemente vor.

### Aufgabe

Der vorliegenden Erfindung liegt nunmehr die Aufgabe zugrunde, einen Abstandshalter sowie ein Verfahren zu dessen Herstellung derart zu verbessern, dass eine passgenaue und zeitsparende Herstellung der Abstandshalter möglich ist sowie eine bestmögliche Abdichtung mittels dieses erfindungsgemäßen Abstandshalters erreicht werden kann.

### Lösung

Ausgehend von einer Vorrichtung der eingangs beschriebenen Art wird die zugrunde liegende Aufgabe dadurch gelöst, dass der Rastquerschnitt in der Weise offen oder öffenbar ist, dass bei einem Montieren des Dichtungselements dessen Verbindungsabschnitt unmittelbar in axiale Richtung in den Rastquerschnitt einführbar ist.

Daraus ergibt sich der Vorteil, dass nicht erst der Rückhalteabschnitt des Dichtungselements durch den Rastquerschnitt gequetscht werden muss (typischerweise unter relativ starker Verformung), sondern der Verbindungsabschnitt unmittelbar, also auf direktem Wege, in axiale Richtung in den Rastquerschnitt des Abstandshalters eingebracht werden kann. In axiale Richtung heißt in diesem Fall entlang einer axialen Mittelachse des Abstandshalters, das heißt senkrecht zu den Stützflächen. Die Materialauswahl ist somit nicht unbedingt auf ein (sehr) elastisches Material beschränkt, sondern es können auch härtere Materialien eingesetzt werden. Um einen möglichst festen Halt des Dichtungselements in dem Abstandshalter zu gewährleisten, ist es vorteilhaft wenn der Verbindungsabschnitt unmittelbar in den Rastquerschnitt eingepresst wird, so dass das Dichtungselement nicht ungewollt aus dem Abstandshalter herausfällt.

Ein weiterer Vorteil des erfindungsgemäßen Abstandshalters besteht darin, dass dieser maschinell hergestellt werden kann. Es ist nicht unbedingt erforderlich, dass die Dichtungselemente von Hand in die Rastquerschnitte des Abstandshalters eingesetzt beziehungsweise eingequetscht werden müssen, da der erfindungsgemäße Abstandshalter derart angeordnet werden kann, dass die Dichtungselemente mittels einer Maschine automatisiert in die Rastquerschnitte eingebracht werden können.

In dem Abstandshalter befindet sich zumindest ein Rastquerschnitt, vorzugsweise zwei Rastquerschnitte, welche vorteilhafterweise um 180° versetzt in dem Abstandshalter angeordnet sind. Zwischen den beiden Rastquerschnitten befindet sich vorzugsweise der Durchlassquerschnitt, durch welchen im eingebauten Zustand des Abstandshalters das Fluid strömt.

Vorteilhaftweise ist vorgesehen, dass der Abstandshalter einstückig ausgeführt ist und eine Seitenfläche des Verbindungsabschnitts des Dichtungselements in dessen montierten Zustand, in einem unmontierten Zustand des Abstandshalters frei zugänglich ist. Das heißt, dass eine Seitenfläche des Verbindungsabschnitts nach dem Einbringen des Dichtungselements in den Abstandshalter nicht umrahmt, also offen und sichtbar, ist. Dies ist insbesondere deshalb wünschenswert, weil somit eine besonders schnelle und einfache Anbringung des Dichtungselementes beziehungsweise des Verbindungsabschnitts in dem Rastquerschnitt möglich ist, ohne dass zunächst der Rückhalteabschnitt zusammengequetscht durch den Rastquerschnitt geführt werden muss. Das Dichtungselement kann dementsprechend bei Bedarf wieder aus dem Rastquerschnitt des Abstandshalters entnommen werden. Nachdem der Abstandshalter in einem Heizkörper montiert wurde, ist diese Seitenfläche des Verbindungsabschnittes vorzugsweise nicht mehr frei zugänglich, so dass das Dichtungselement nicht mehr von dem Abstandshalter entfernbar ist, also während des Betriebs sicher in seiner Abdichtposition verbleibt..

Alternativ ist in einer Weiterentwicklung der Erfindung vorgesehen, dass der Abstandshalter aus mindestens zwei Teilstücken besteht, wobei jeweils mindestens zwei Teilstücke so miteinander korrespondieren, dass eine die beiden Teilstücke voneinander trennende Trennebene in einem zusammengefügten Zustand der beiden Teilstücke durch den mindestens einen Rastquerschnitt verläuft.

Die mindestens eine Trennebene bezeichnet eine Ebene oder eine aus mehreren Trennebenenteilen gebildete insbesondere abgestufte "Ebene", die durch zwei Teilstücke verläuft, wobei die Trennebene beliebig ausgebildet ist. Die Trennebene kann in allen denkbaren Richtungen im Raum ausgerichtet sein. Unter "durch die Aussparung verläuft" ist auch der Grenzfall zu verstehen, in dem die Trennebene mit einer Umrandung der Aussparung zusammenfällt.

Die mindestens eine Trennebene verläuft erfindungsgemäß zwischen zwei Teilstücken durch mindestens einen Rastquerschnitt. Das heißt, dass zumindest ein Teilstück mindestens eine Aussparung aufweist, welche in einem zusammengefügten Zustand mit einem anderen Teilstück zumindest einen Rastquerschnitt bildet. Dadurch ergibt sich der Vorteil, dass der Verbindungsabschnitt des Dichtungselements in die entsprechende Aussparung in einem "geöffneten" Zustand eingesetzt werden kann, bevor die Teilstücke zusammengefügt werden. Dieses Einsetzen kann quasi Kraftfrei und ohne Verformung des Dichtungselements erfolgen. Folglich ist es nicht zwingend erforderlich, dass die Dichtungselemente aus einem gummiartigen Material bestehen, welches sich beim Einsetzen beziehungsweise Einpressen in die Rastquerschnitte elastisch verformt. Stattdessen können die Dichtungselemente auch aus einem festeren Material ausgeformt sein.

Es ist durchaus denkbar, dass mehrere Rastquerschnitte von den Teilstücken gebildet werden und dementsprechend auch mehrere Dichtungselemente in dem Abstandshalter angeordnet sein können.

Um ein Herausfallen der Dichtungselemente aus dem Abstandshalter, wie dieses vor allem bei dem aus dem Stand der Technik bekannten Abstandshaltern der Fall ist, zu verhindern, ist in einer erfindungsgemäßen Weiterentwicklung vorgesehen, dass der Verbindungsabschnitt des Dichtungselements in dessen montierten Zustand umlaufend von den beiden Teilstücken des Abstandshalters umschlossen ist. Die Dichtungselemente können dabei derart ausgeformt sein, dass sie nach dem Einlegen in die Aussparungen und dem Zusammenfügen der Teilstücke nicht mehr aus dem mindestens einen Rastquerschnitt des Abstandshalters entnehmbar sind also dann formschlüssig mit dem Abstandshalter verbunden sind. Dies ist insbesondere dann möglich, wenn der Verbindungsabschnitt des Dichtungselements eine Einschnürung bildet und somit einen geringeren Querschnitt als der Dichtungsabschnitt und der Rückhalteabschnitt aufweist. Der Rückhalteabschnitt sollte dabei vorzugsweise einen Querschnitt aufweisen, welche größer als der Rastquerschnitt ist, so dass das Dichtungselement auch nicht im zusammen gequetschten Zustand des Rückhalteabschnitts aus dem Rastquerschnitt entnommen werden kann. Folglich wird verhindert, dass die Dichtungselemente während der Anbringung des Abstandshalters in den Halbschalen der Heizplatte aus dem Abstandshalter herausfallen können, somit wird die Gefahr eines Kurzschlusses des Heizmittels zwischen dem ersten Sammelkanal und dem Steigkanal in der ersten Heizplatte verringert. In konstruktiver Hinsicht ist es besonders vorteilhaft, dass die mindestens zwei Teilstücke miteinander korrespondierende Matrizen und Patrizen aufweisen. Das heißt, dass die jeweiligen Teilstücke erhabene Bereiche und vertiefte Bereiche, welche miteinander mit umgekehrter Ausrichtung korrespondieren, aufweisen. Die Matrizen und Patrizen bilden im zusammengefügten Zustand des Abstandshalters vorzugsweise den Mantel, in dem sich die Rastquerschnitte befinden. Der Mantel sowie die beiden Stützflächen begrenzen den Freiraum, durch welchen das Heizmittel von dem Durchlassquerschnitt in das Heizmittelrohr und in die zweite Heizplatte geleitet wird oder das Heizmittel von dem Heizmittelrohr durch den Freiraum in den Durchlassquerschnitt strömt. Der Abstandshalter hat im Bereich seines Mantels vorzugsweise eine Wandstärke von mindestens 1 mm, weiter vorzugsweise mindestens 2 mm, weiter vorzugsweise mindestens 3 mm. Die Wandstärke ist abhängig von dem Außendurchmesser des Abstandshalters sowie einem Durchmesser des inneren Freiraums.

Ferner sind die mindestens zwei Teilstücke derart ausgeformt, dass sie in einem zusammengefügten Zustand mindestens einen Durchlassquerschnitt bilden. Daraus ergibt sich der Vorteil, dass auf Bohrungen innerhalb des Mantels des Abstandshalters verzichtet werden kann. Der mindestens eine Rastquerschnitt sowie der Durchlassquerschnitt können von Aussparungen in lediglich einem der Teilstücke gebildet werden, wobei die Aussparungen mittels einer vorzugsweise ebenen Fläche der weiteren Teilstücke verschlossen werden. Alternativ können auch in mehreren Teilstücken mit einander korrespondierende Aussparungen angebracht sein, welche dann die Rastquerschnitt und/oder den Durchlassquerschnitt bilden. Die mindestens eine Trennebene zwischen zwei Teilstücken würde folglich derart verlaufen, dass sich in jedem Teilstück eine Aussparung befindet.

Eine besonders vorteilhafte Ausgestaltung der Erfindung sieht vor, dass die Teilstücke zwei rahmenförmige, vorzugsweise ringförmige, Halbschalen oder zwei C-förmige, vorzugsweise halbkreisförmige Halbschalen, sind. Bei einer rahmenförmigen Ausgestaltung der Halbschalen verläuft die Trennebene vorzugsweise zumindest über größere Abschnitte senkrecht zu einer Mittelachse des Abstandshalters. Es ist jedoch durchaus denkbar, dass die Trennebene zumindest abschnittsweise auch schräg zur Mittelachse angeordnet ist, vorzugsweise ist der Winkel zwischen der Mittelachse und der Trennebene zwischen 60° und 90°, weiter vorzugsweise zwischen 70° und 90°. Der Vorteil dieser Ausgestaltung besteht darin, dass den Durchlassquerschnitt von den beiden Teilstücken gebildet sein kann und nicht zwingend bereits vor dem Zusammenfügen der Teilstücke in einem der Teilstücke angebracht wurde. Die rahmenförmigen Halbschalen können sowohl eine eckige als auch eine ringförmige Kontur aufweisen.

Alternativ kann der Abstandshalter auch aus den zwei C-förmigen Halbschalen bestehen. Vorzugsweise sind die Halbschalen halbkreisförmig oder weisen Ecken auf. Die Trennebene würde in diesem Fall zumindest abschnittsweise annähernd parallel zu der Mittelachse verlaufen, wobei die halbkreisförmigen Halbschalen auch von zwei Trennebenen geteilt werden können und die beiden Trennebenen vorzugsweise einen Winkel von 40° bis 90° zueinander haben und die jeweilige Trennebene annährend parallel zu der Mittelachse verläuft. Mittels beider Ausführungsformen ist ein einfaches Zusammenfügen beider Teilstücke des Abstandshalters möglich, wobei die Dichtungselemente schon vor dem Zusammenfügen in die Aussparungen eingelegt werden können.

Ferner ist erfindungsgemäß vorgesehen, dass die mindestens zwei Teilstücke mittels einer Presspassung im zusammengefügten Zustand unlösbar miteinander verbunden sind. Die Presspassung lässt sich mittels der Aufbringung eines Drucks einfach und vor allem schnell umsetzen. Infolgedessen kann der Montageprozess beschleunigt werden. Die Presspassung verhindert, dass sich die Teilstücke nach dem Zusammenfügen wieder unbeabsichtigt von einander lösen, weshalb sie besonders gut für die Herstellung der Abstandshalter geeignet ist.

"Unlösbar" heißt im Sinne dieser Anmeldung, dass die Teilstücke derart miteinander verbunden werden, dass diese vor und während der Anbringung der Abstandshalter in dem Heizkörper nicht auseinander fallen können. Lediglich unter Einwirkung einer gewollten Krafteinwirkung lassen sich die Teilstücke möglicherweise wieder voneinander trennen, was aber typischerweise nicht erforderlich ist.

Alternativ sind die mindestens zwei Teilstücke miteinander verklebt, verlötet oder verschweißt. Falls es nicht möglich oder gewünscht ist einen hohen Druck beim Zusammenfügen der Teilstücke aufzubringen, also eine Presspassung zu erzeugen, können die vorgenannten Varianten angewendet werden, so dass die Teilstücke unlösbar miteinander verbunden sind. Auch können diese Verbindungsvarianten zusätzlich zur Presspassung angewandt werden, um somit eine zusätzliche Sicherheit vor einem Auseinanderfallen der Teilstücke zu bieten.

Eine besonders vorteilhafte Ausgestaltung der Erfindung sieht vor, dass jeweils ein Dichtungselement in dem mindestens einen Rastquerschnitt, im zusammengefügten Zustand der mindestens zwei Teilstücke unlösbar mit dem Abstandshalter verbunden ist. Wie zuvor beschrieben, können die Dichtungselemente in die Aussparungen in dem jeweiligen Teilstück eingesetzt werden, weshalb auch feste Werkstoffe als Dichtungselemente zum Einsatz kommen können. Die Dichtungselemente sind derart ausgeformt, dass diese nach dem Zusammenfügen der Teilstücke, nicht mehr aus dem Abstandshalter entnommen werden können, so dass während der Montage nicht ständig darauf geachtet werden muss, ob die Dichtungselemente noch in dem Abstandshalter angeordnet sind. Die Dichtungselemente besitzen im Bereich der Aussparung jeweils eine Einschnürung, das heißt, ihr Querschnitt ist im Bereich der Aussparung kleiner als in den in beiden Richtungen angrenzenden Bereichen.

Ferner betrifft die Erfindung ein Verfahren zur Herstellung des erfindungsgemäßen Abstandshalters, wobei der Rastquerschnitt in der Weise offen oder öffenbar ist, dass bei einem Montieren des Dichtungselements dessen Verbindungsabschnitt unmittelbar in axiale Richtung in den Rastquerschnitt eingeführt werden kann und der Abstandhalter durch Verbinden von mindestens zwei Teilstücken zusammengesetzt wird und mindestens zwei Teilstücke miteinander korrespondieren, wobei mindestens eine Trennebene zwischen zwei Teilstücken durch mindestens einen Rastquerschnitt verläuft. Daraus ergeben sich die zum Vorrichtungsanspruch geschriebenen Vorteile, dass eine schnellere und kostengünstigere Produktion der Abstandshalter und eine ausreichende Abdichtung zwischen den Sammelkanälen der jeweiligen Heizplatte gegeben sind. Außerdem kann der Abstandshalter beliebige Formen aufweisen und muss nicht zwingend ringförmig sein.

In verfahrenstechnischer Hinsicht ist es besonders vorteilhaft, dass vor dem Verbinden der korrespondierenden Teilstücke Dichtungselemente in entsprechende Aussparungen mindestens eines Teilstücks eingelegt werden und bei dem Verbinden der Teilstücke gleichzeitig die Dichtungselemente mit dem Abstandshalter verbunden werden. Die Dichtungselemente werden folglich derart ausgestaltet, dass diese im zusammengefügten Zustand des Abstandshalters nicht mehr aus letzterem herausfallen können, also sind die Dichtungselemente unlösbar mit dem Abstandshalter verbunden, sofern dieser sich im zusammengefügten Zustand befindet. Die Materialauswahl der Dichtungselemente ist nicht mehr auf elastisches gummiartiges Material beschränkt, stattdessen kann auch steiferes Material für die Dichtungselemente verwendet werden.

Erfindungsgemäß ist vorgesehen, dass bei der Verbindung der mindestens zwei Teilstücke unter Aufbringung eines Drucks eine Presspassung, erzeugt wird. Die Erzeugung einer Presspassung kann schnell und kostengünstig ermöglicht werden. Zudem erzeugt die Presspassung eine unlösbare Verbindung zwischen den einzelnen Teilstücken, sodass der Abstandshalter als gesamtes ohne Weiteres in die Heizplatten, beziehungsweise an den Halbschalen der Heizplatten eingesetzt werden kann. Hinzu kommt, dass die Dichtungselemente in den Aussparungen die Kaltfließpressung nicht behindern und somit vor dem Zusammenfügen der Teilstücke in deren Aussparungen eingesetzt werden können.

Schließlich betrifft die Erfindung noch ein Verfahren zur Herstellung eines Heizkörpers in dem insbesondere der Abstandshalter gemäß Anspruch 1 eingesetzt werden kann, wobei vorgesehen ist, dass eine Seitenfläche des Verbindungsabschnitts des Dichtungselements in dessen in dem Abstandshalter montierten Zustand frei zugänglich ist und der Verbindungsabschnitt im Bereich dieser Seitenfläche erst abgedeckt wird, wenn der Abstandshalter zwischen den beiden Wandteilen positioniert wird. Dadurch ergeben sich insbesondere die zu Anspruch 1 geschriebenen Vorteile, wie beispielsweise, dass es nicht unbedingt erforderlich ist ein elastisches Material für die Dichtungselemente zu wählen. Außerdem kann die Anbringung der Dichtungselemente an dem Abstandshalter maschinell durchgeführt werden.

### Ausführungsbeispiele

Die vorstehend beschriebene Erfindung wird nachfolgend anhand zweier Ausführungsbeispiele, welche in den Figuren dargestellt werden, näher erläutert.

Es zeigt:
- Fig. 1:: Explosionsdarstellung eines erfindungsgemäßen ringförmigen Abstandshalters in einer ersten Ausführungsform,
- Fig. 2:: Ansicht eines Teilstücks des ringförmigen Abstandshalters gemäß Figur 1,
- Fig. 3:: Ansicht des zusammengefügten ringsförmigen Abstandshalters gemäß Figur 1,
- Fig. 4:: Seitenansicht des zusammengefügten erfindungsgemäßen ringförmigen Abstandshalter gemäß Figur 1,
- Fig. 5:: Explosionsdarstellung eines erfindungsgemäßen ringförmigen Abstandshalters in einer zweiten Ausführungsform,
- Fig. 6A bis 6B:: Herstellungsverfahren zur Herstellung eines erfindungsgemäßen Abstandshalters,
- Fig. 7:: Explosionsdarstellung eines erfindungsgemäßen ringförmigen Abstandshalters in einer dritten Ausführungsform, und
- Fig. 8:: Ansicht des zusammengefügten ringsförmigen Abstandshalters gemäß Figur 7.

Die Figur 1 zeigt einen noch nicht zusammengefügten erfindungsgemäßen ringförmigen Abstandshalter **1** mit zwei Dichtungselementen **2, 3.** Das heißt, zwei Teilstücke **4, 5** sind mittels einer Trennebene **6** gemäß Figur 4 voneinander getrennt. Die Trennebene **6** ist abschnittsweise senkrecht oder horizontal zu einer Mittelachse **7** des Abstandshalters **1** angeordnet und trennt zwei Rastquerschnitte **8, 9** sowie einen Durchlassquerschnitt **10** gemäß Figur 3, welche von den Teilstücken **4, 5** im zusammengefügten Zustand gebildet werden. Das erste Teilstück **4** und das zweite Teilstück **5** des Abstandshalters **6** weisen Patrizen **11, 12, 17, 18, 19** und Matrizen **15, 16, 20, 21,** also erhabene Bereiche und vertiefte Bereiche, auf, welche miteinander mit umgekehrter Ausrichtung korrespondieren. Das erste Teilstück **4** weist zwei sich gegenüberliegende kreisringförmige Patrizen **11, 12** auf, in denen jeweils eine annähernd trapezförmige Aussparung **13, 14** vorhanden ist. Die beiden kreisringförmigen Patrizen **11, 12** korrespondieren jeweils mit einer kreisringförmigen Matrize **15, 16** in dem zweiten Teilstück **5.** Die beiden trapezförmigen Aussparungen **12, 13** bilden in einem zusammengefügten Zustand des Abstandshalters **1** die Rastquerschnitte **8, 9** gemäß Figur 3.

Auf dem zweiten Teilstück **5** befinden sich eine kreisringförmige Patrize **17** und zwei kleine trapezförmige Patrizen **18, 19,** wobei die zwei kleinen Patrizen **18, 19** später den Durchlassquerschnitt **10** im zusammengefügten Zustand des Abstandshalters **1** mit einer Matrize **20** des ersten Teilstücks **4** umgeben. Die kreisringförmige Patrize **17** korrespondiert wiederum mit einer Matrize **21** des ersten Teilstücks **4.**

Die beiden Teilstücke **4, 5** werden mittels einer Kaltfließpressung verbunden, da die Matrizen **15, 16, 20, 21** und Patrizen **11, 12, 17, 18, 19** derart ausgestaltet sind, dass eine Presspassung zwischen diesen entsteht.

Auf einer der Patrizen **11, 12, 17, 18, 19** und Matrizen **15, 16, 20, 21** gegenüberliegenden Seite eines jeden Teilstücks **4, 5** befindet sich jeweils eine ebene Stützfläche **22, 23,** welche sich in einem eingebauten Zustand des Abstandshalters **1** an einer hier nicht dargestellten Innenfläche einer Heizplatte anschließt.

Wie in der Figur 2 dargestellt, werden die Dichtungselemente **2, 3** in die Aussparungen **13, 14** des ersten Teilstücks **4** eingesetzt, bevor die beiden Teilstücke **4, 5** verpresst werden. Die Dichtungselemente **2, 3** weisen jeweils einen Dichtungsabschnitt **26, 27,** einen Verbindungsabschnitt **45, 46** sowie einen Rückhalteabschnitt **24, 25** auf. Die Verbindungsabschnitte **45, 46** der Dichtungselemente **2, 3** werden vorzugsweise in eine axial Richtung entlang der Mittelachse **7** des Abstandshalters **1** in die Aussparungen **13, 14** der Rastquerschnitte **8, 9** eingesetzt, sodass die Rückhalteabschnitte **24, 25** in einen Freiraum **30** in dem Abstandshalter **1** gemäß Figur 3 zeigen und die Dichtungsabschnitte **26, 27** in eine Umgebung, also in eine Richtung welche von einem Mantel **29** des Abstandshalters **1** gemäß Figur 3 weg zeigt. Der Verbindungsabschnitt **45, 46** verbindet den Rückhalteabschnitt **24, 25** und den Dichtungsabschnitt **26, 27** und bildet vorzugsweise eine Einschnürung **47, 48.** Nach dem Verpressen der Teilstücke **4, 5** des Abstandshalters **1** befinden sich die Dichtungselemente **2, 3** in den von den Aussparungen **13, 14** gebildeten Rastquerschnitten **8, 9,** wobei die Dichtungselemente **2, 3** um 180° versetzt zueinander angeordnet sind.

Die Rückhalteabschnitte **24, 25** der Dichtungselemente **2, 3** sind trapezförmig ausgestaltet, so dass die Dichtungselemente **2, 3** im zusammengesetzten Zustand des Abstandshalters **1** nicht mehr aus letzterem herausgelöst werden können. Folglich sind die Dichtungselemente **2, 3** formschlüssig mit dem Abstandshalter **1** verbunden. Die jeweiligen dem Abstandshalter **1** abgewandten Dichtungsabschnitte **26, 27** der Dichtungselemente **2, 3** sind dreiecksförmig ausgestaltet, wobei der Dichtungsabschnitt **26** des ersten Dichtungselements **2** größer als der Dichtungsabschnitt **27** des Dichtungselements **3** ist. Außerdem weist der Dichtungsabschnitt **27** des Dichtungselements **3** eine Entlüftungsöffnung auf, in der sich ein Entlüftungsröhrchen **28** befindet. Ist in dem zweiten Dichtungselement kein Entlüftungsröhrchen vorhanden, kann auf einer dem Durchlassquerschnitt gegenüberliegenden Seite eine Entlüftungsöffnung in dem Mantel des Abstandshalters angeordnet sein.

Die Figur 3 zeigt den erfindungsgemäßen ringförmigen Abstandshalter **1** mit den zwei Dichtungselementen **2, 3** im zusammengesetzten Zustand. Die beiden Teilstücke **4, 5** werden dazu unter Aufbringung eines Drucks zusammengepresst.

Die Matrizen **15, 16, 20, 21** und Patrizen **11, 12, 17, 18, 19** gemäß Figur 1 bilden den Mantel **29** des Abstandshalters **1,** wobei sich in dem Mantel **29** die beiden Rastquerschnitte **8, 9** mit den darin eingelegten Dichtungselementen **2, 3** und der Durchlassquerschnitt **10** befinden. Im Bereich des Mantels **29** weist der Abstandshalter **1** vorzugsweise eine Wandstärke von 3 mm auf. Der Durchlassquerschnitt **10** ist mittig zwischen den beiden Rastquerschnitten **8, 9,** also um 45° versetzt zu den Rastquerschnitten **8, 9,** angeordnet. Der Mantel **29** bildet gemeinsam mit den beiden Stützfläche **22, 23** des jeweiligen Teilstücks **4, 5** den mittigen Freiraum **30,** durch welchen Heizmittel von einer äußeren Umgebung in eine weitere äußere Umgebung geleitet wird. Das heißt beispielsweise, dass das Heizmittel vorzugsweise aus einem hier nicht dargestellten Steigkanal einer ersten Heizplatte, durch den Durchlassquerschnitt **10** in den Freiraum **30** geleitet wird und anschließend von dem Freiraum **30** weiter durch ein Heizmittelrohr in einen weiteren Freiraum und einen weiteren Durchlassquerschnitt eines zweiten Abstandshalters in einer zweiten Heizplatte in einen Sammelkanal dieser Heizplatte strömt.

Die Figur 4 zeigt eine Seitenansicht des zusammengefügten Abstandshalters **1** mit den darin angeordneten Dichtungselementen **2, 3.** Die beiden Teilstücke **4, 5** bilden den Durchlassquerschnitt **10** und den hier nicht sichtbaren Rastquerschnitt **8, 9** in denen die Dichtungselemente **2, 3** angeordnet sind. Die Teilstücke **4, 5** wurden an der Trennebene **6** zusammengefügt. Senkrecht zu der Mittelachse **7** sind die beiden Stützflächen **22, 23** des Abstandshalters **1** angeordnet.

Die Figur 5 zeigt eine Ausgestaltung des erfindungsgemäßen Abstandshalters **1',** in dem die Matrizen **31** bis **35** und Patrizen **36** bis **40** eine alternative Form aufweisen. Die Matrize **32** und Patrize **38** sind an einer dem Durchlassquerschnitt gegenüberliegenden Seite derart ausgeformt, dass die Wandstärke im Bereich des Mantels teilweise jeweils von einem Teilstück **4', 5'** ausgeformt wird. In den kreisringförmigen Patrizen **36, 37** des ersten Teilstücks **4'** befinden sich die Aussparungen **13', 14',** in welche die Dichtungselemente **2, 3** eingelegt werden.

An dieser Stelle sei vermerkt, dass jede beliebige Ausformung der Patrizen und Matrizen denkbar ist und die hier dargestellten Ausformungen nicht einschränkend sind.

An dieser Stelle sei vermerkt, dass selbstverständlich auch andere Ausformungen der Patrizen und Matrizen denkbar und die hier dargestellten Ausformungen nicht einschränkend sind.

Die Figuren 6A bis 6H zeigen ein mögliches Herstellungsverfahren für den erfindungsgemäßen Abstandshalter **1, 1".** In der Figur 6A wird ein Aufnahmezylinder **41** mit einer daran angeordneten Platte **42** dargestellt. Das erste Teilstück **4** wird über den Aufnahmezylinder **41** gestülpt, wobei die Stützfläche **22** des Teilstücks **4** zur Platte **42** hin zeigt. Folglich können die beiden Dichtungselemente **2, 3** in die Aussparungen **13, 14** des Teilstücks **4** eingelegt werden. Anschließend wird das zweite Teilstück **5** über den Aufnahmezylinder **42** gestülpt, so dass die jeweiligen Matrizen und Patrizen des ersten Teilstücks **4** und des zweiten Teilstücks **5** miteinander korrespondieren. Mittels eines rohrförmigen Anpressteils **43** kann die Stützfläche **23** des zweiten Teilstücks **5** mit einem gleichmäßigen Druck beaufschlagt werden. In den Figuren 6F und 6G wird dieser Druck beispielsweise mit einem Hammer **44** beaufschlagt, wodurch die beiden Teilstücke **4, 5** mit den darin eingelegten Dichtungselementen **2, 3** eine Presspassung bilden, wie in Figur 6H sichtbar ist.

Die Figur 7 zeigt eine weitere Ausführungsform eines erfindungsgemäßen Abstandshalters **1",** in dem die Dichtungselemente **2', 3'** noch nicht eingesetzt sind. Der Abstandshalter **1"** weist einen Freiraum **30',** einen Durchlassquerschnitt **10'** sowie zwei sich gegenüberliegende Rastquerschnitte **8', 9'** auf. Weiterhin wird der Abstandshalter **1"** von zwei Stützflächen **22', 23'** und einem Mantel **29'** gebildet. Die Stützfläche **23'** unterscheidet sich in der Hinsicht von der Stützfläche **23** gemäß Figur 1, dass die Stützfläche **23'** von dem gleichen Teilstück **4"** gebildet wird wie die Stützfläche **22',** da dieser Abstandshalter **1"** einteilig ausgestaltet ist.

In der Figur 8 wird der Abstandshalter **1"** gemäß Figur 7 dargestellt, wobei die Dichtungselemente **2', 3'** in dem Abstandshalter **1"** angeordnet sind. Die Dichtungselemente **2', 3'** weisen auch jeweils einen Dichtungsabschnitt **26', 27',** einen Einschnürung **47', 48'** bildenden Verbindungsabschnitt **45', 46'** und einen Rückhalteabschnitt **24', 25'** auf, wobei der jeweilige Verbindungsabschnitt **45', 46'** in den dazugehörigen Rastquerschnitt **8', 9'** gemäß Figur 7 eingesetzt wird. Eine Seitenfläche **49, 50** des jeweiligen Dichtungselements **2', 3'** ist in einem unmontierten Zustand des Abstandshalters **1"** frei zugänglich. Der Abstandshalter **1"** wird mit den darin montierten Dichtungselementen **2', 3'** zwischen zwei hier nicht dargestellten Wandteilen, welche im zusammengefügten Zustand einen Heizkörper bilden, angeordnet und mit diesen derart verschweißt, dass die Dichtungselemente **2', 3'** nicht mehr aus dem Abstandshalter **1"** entnommen werden können.

### Bezugszeichenliste

- 1, 1', 1": Abstandshalter
- 2, 2': Dichtungselement
- 3, 3': Dichtungselement
- 4, 4', 4": Teilstück
- 5, 5': Teilstück
- 6: Trennebene
- 7: Mittelachse
- 8, 8': Rastquerschnitt
- 9, 9': Rastquerschnitt
- 10, 10': Durchlassquerschnitt
- 11: Patrize
- 12: Patrize
- 13, 13': Aussparung
- 14, 14': Aussparung
- 15: Matrize
- 16: Matrize
- 17: Patrize
- 18: Patrize
- 19: Patrize
- 20: Matrize
- 21: Matrize
- 22, 22': Stützfläche
- 23, 23': Stützfläche
- 24, 24': Rückhalteabschnitt
- 25, 25': Rückhalteabschnitt
- 26, 26': Dichtungsabschnitt
- 27, 27': Dichtungsabschnitt
- 28: Entlüftungsröhrchen
- 29, 29': Mantel
- 30, 30': Freiraum
- 31: Matrize
- 32: Matrize
- 33: Matrize
- 34: Matrize
- 35: Matrize
- 36: Patrize
- 37: Patrize
- 38: Patrize
- 39: Patrize
- 40: Patrize
- 41: Aufnahmezylinder
- 42: Platte
- 43: Anpressteil
- 44: Hammer
- 45, 45': Verbindungsabschnitt
- 46, 46': Verbindungsabschnitt
- 47, 47': Einschnürung
- 48, 48': Einschnürung
- 49: Seitenfläche
- 50: Seitenfläche

## Patentansprüche

1. Abstandshalter (1, 1', 1") mit einem Dichtungselement (2, 2', 3, 3'), der Abstandshalter (1, 1', 1") umfassend zwei Stützflächen (22, 22', 23, 23') und einen Mantel (29, 29'), wobei der Mantel (29, 29') mindestens einen Durchlassquerschnitt (10, 10') zum Durchlassen eines Fluids von einem mittigen Freiraum (30, 30') des Abstandshalters (1, 1', 1") in eine äußere Umgebung des Abstandshalters (1, 1', 1") oder in eine umgekehrte Richtung sowie mindestens einen Rastquerschnitt (8, 8', 9, 9') zur Aufnahme des Dichtungselements (2, 2', 3, 3') aufweist, das Dichtungselement (2, 2', 3, 3') umfassend einen Dichtungsabschnitt (26, 26', 27, 27'), einen Rückhalteabschnitt (24, 24', 25, 25') und einen diese beiden verbindenden und eine Einschnürung (47, 47', 48, 48') bildenden Verbindungsabschnitt (45, 45', 46, 46'), wobei der Rastquerschnitt (8, 8', 9, 9') den Verbindungsquerschnitt (45, 45', 46, 46') des Dichtungselements (2, 2', 3, 3') aufnimmt, wobei der Rückhalteabschnitt (24, 24', 25, 25') des Dichtungselements (2, 2', 3, 3') sich in dem Freiraum (30, 30') und der Dichtungsabschnitt (26, 26', 27, 27')des Dichtungselements (2, 2', 3, 3') sich in der Umgebung befinden, **dadurch gekennzeichnet, dass** der Rastquerschnitt (8, 8', 9, 9') in der Weise offen oder öffenbar ist, dass bei einem Montieren des Dichtungselements (2, 2', 3, 3') dessen Verbindungsabschnitt (45, 45', 46, 46') unmittelbar in axiale Richtung des Abstandshalters (1, 1', 1") in den Rastquerschnitt (8, 8', 9, 9') einführbar ist.

2. Abstandshalter (1") nach Anspruch 1, **dadurch gekennzeichnet, dass** der Abstandshalter (1") einstückig ausgeführt ist und eine Seitenfläche (49, 50) des Verbindungsabschnitts (45', 46') des Dichtungselements (2', 3') in dessen montierten Zustand, in einem unmontierten Zustand des Abstandshalters (1") frei zugänglich ist.

3. Abstandshalter (1, 1') nach Anspruch 1, **dadurch gekennzeichnet, dass** der Abstandshalter (1, 1') aus mindestens zwei Teilstücken (4, 4', 5, 5') besteht, wobei jeweils mindestens zwei Teilstücke (4, 4', 5, 5') so miteinander korrespondieren, dass eine die beiden Teilstücke (4, 4', 5, 5') voneinander trennende Trennebene (6) in einem zusammengefügten Zustand der beiden Teilstücke (4, 4', 5, 5') durch den mindestens einen Rastquerschnitt (8, 9) verläuft.

4. Abstandshalter (1, 1') nach Anspruch 1 oder 3, **dadurch gekennzeichnet, dass** der Verbindungsabschnitt (45, 46) des Dichtungselements (2, 3) in dessen montierten Zustand umlaufend von den beiden Teilstücken (4, 5) des Abstandshalters (1, 1') umschlossen ist.

5. Abstandshalter (1, 1') nach einem der Ansprüche 1, 3 oder 4, **dadurch gekennzeichnet, dass** die mindestens zwei Teilstücke (4, 4', 5, 5') miteinander korrespondierende Matrizen (15, 16, 20, 21) und Patrizen (11, 12, 17, 18, 19) aufweisen.

6. Abstandhalter (1, 1') nach einem der Ansprüche 1 oder 3 bis 5, **dadurch gekennzeichnet, dass** die mindestens zwei Teilstücke (4, 4', 5, 5') derart ausgeformt sind, dass sie in einem zusammengefügten Zustand mindestens einen Durchlassquerschnitt (10) bilden.

7. Abstandshalter(1, 1') nach einem der Ansprüche 1 oder 3 bis 6, **dadurch gekennzeichnet, dass** die Teilstücke (4, 4', 5, 5') zwei rahmenförmige, vorzugsweise ringförmige, Halbschalen oder zwei C-förmige, vorzugsweise halbkreisförmige, Halbschalen sind.

8. Abstandshalter (1, 1') nach einem der Ansprüche 1 oder 3 bis 7, **dadurch gekennzeichnet, dass** die mindestens zwei Teilstücke (4, 4', 5, 5') mittels einer Presspassung im zusammengefügten Zustand unlösbar miteinander verbunden sind,

9. Abstandshalter (1, 1') nach einem der Ansprüche 1 oder 3 bis 8, **dadurch gekennzeichnet, dass** die mindestens zwei Teilstücke (4, 4', 5, 5') miteinander verklebt, verlötet oder verschweißt sind.

10. Abstandshalter (1, 1') nach einem der Ansprüche 1 oder 3 bis 9, **gekennzeichnet durch** jeweils ein Dichtungselement (2, 3) in dem mindestens einen Rastquerschnitt (8, 9) im zusammengefügten Zustand der mindestens zwei Teilstücke (4, 4', 5, 5') unlösbar mit dem Abstandshalter (1, 1') verbunden sind.

11. Verfahren zur Herstellung eines mit einem Dichtungselement (2, 2', 3, 3') ausgestatteten Abstandshalters (1, 1'), insbesondere für einen Plattenheizkörper, der Abstandshalter umfassend zwei Stützflächen (22, 23) und einen Mantel (29), wobei der Mantel (29) mindestens einen Durchlassquerschnitt (10) zum Durchlassen eines Fluids von einem mittigen Freiraum (30) des Abstandshalters (1, 1') in eine äußere Umgebung des Abstandshalters (1, 1') oder in eine umgekehrte Richtung sowie mindestens einen Rastquerschnitt (8, 9) zur Aufnahme des Dichtungselements (2, 3) aufweist, **dadurch gekennzeichnet, dass** ein Verbindungsabschnitt (45, 45', 46, 46') des Dichtungselements (2, 2', 3, 3') unmittelbar in axiale Richtung des Abstandshalters (1, 1') in den Rastquerschnitt (8, 8', 9, 9') eingeführt wird, wobei der Rastquerschnitt (8, 8', 9, 9') in der Weise offen oder öffenbar ist, dass bei einem Montieren des Dichtungselements (2, 2', 3, 3') dessen Verbindungsabschnitt (45, 45', 46, 46') unmittelbar in axiale Richtung in den Rastquerschnitt (8, 8', 9, 9') eingeführt werden kann, und dass der Abstandhalter (1, 1') durch Verbinden von mindestens zwei miteinander korrespondierenden Teilstücken (4, 4', 5, 5') zusammengesetzt wird, wobei mindestens eine Trennebene (6) zwischen zwei Teilstücken (4, 4', 5, 5') durch den mindestens einen Rastquerschnitt (8, 9) verläuft.

12. Verfahren nach Anspruch 11, **dadurch gekennzeichnet, dass** vor dem Verbinden der korrespondierenden Teilstücke (4, 4', 5, 5') Dichtungselemente (2, 3) in entsprechende Aussparungen (13, 13', 14, 14') mindestens eines Teilstücks (4, 4', 5, 5') eingelegt werden und bei dem Verbinden der Teilstücke (4, 4', 5, 5') gleichzeitig die Dichtungselemente (2, 3) mit dem Abstandshalter (1, 1') verbunden werden.

13. Verfahren nach Anspruch 11 oder 12, **dadurch gekennzeichnet, dass** bei der Verbindung der mindestens zwei Teilstücke (4, 4', 5, 5') unter Aufbringung eines Drucks eine Presspassung, erzeugt wird.

14. Verfahren zur Herstellung eines Heizkörpers mit zwei einen Kanal zur Führung eines Fluids begrenzenden Wandteilen, einem zwischen den gegenüberliegenden Wandteilen angeordneten und diese kontaktierenden Abstandshalter (1") sowie einem mit dem Abstandhalter (1") verbundenen Dichtungselement (2', 3'), wobei der Abstandhalter (1") durch Schweißen mit mindestens einem der Wandteile verbunden ist und zwei Stützflächen (22', 23') und einen Mantel (29') aufweist, der einen Durchlassquerschnitt (10') zum Durchlassen eines Fluids von einem mittigen Freiraum (30') des Abstandshalters (1"), der mit einem Durchlassquerschnitt (10') in mindestens einem der Wandteile korrespondiert, in eine äußere Umgebung des Abstandshalters (1") oder in eine umgekehrte Richtung aufweist, wobei das mindestens eine Dichtungselement (2', 3') einen Dichtungsabschnitt (26', 27'), einen Rückhalteabschnitt (24', 25') und einen diese beiden verbindenden und eine Einschnürung (47', 48') bildenden Verbindungsabschnitt (45', 46') aufweist, wobei der Rückhalteabschnitt (24', 25') sich in einem montierten Zustand des Dichtungselements (2', 3') in dem Freiraum (30') und der Dichtungsabschnitt (26, 27') sich in dem montierten Zustand des Dichtungselements (2', 3') in der Umgebung befinden, **dadurch gekennzeichnet, dass** ein Verbindungsabschnitt (45', 46') des Dichtungselements (2', 3') unmittelbar in axiale Richtung des Abstandshalters (1, 1') in einen Rastquerschnitt (8, 8', 9, 9') des Abstandshalters (1") eingeführt wird, wobei eine Seitenfläche (49, 50) des Verbindungsabschnitts (45', 46') in einem in dem Abstandshalter (1') montierten Zustand des Dichtungselements (2', 3') frei zugänglich ist und der Verbindungsabschnitt (45', 46') im Bereich dieser Seitenfläche (49, 50) erst abgedeckt wird, wenn der Abstandshalter (1') zwischen den beiden Wandteilen positioniert wird.

## Claims

1. Spacer (1, 1', 1") having a sealing element (2, 2', 3, 3'), the spacer having two support surfaces (22, 22', 23, 23') and a casing (29, 29'), wherein the casing (29, 29') has at least one outlet cross-section (10, 10') to allow a fluid to pass from a central free space (30, 30') of the spacer (1, 1', 1") into an atmosphere surrounding the spacer (1, 1', 1") or in a reverse direction, and at least one locking cross section (8, 8', 9, 9') for retaining the sealing element (2, 2', 3, 3'), wherein the sealing element (2, 2', 3, 3') comprises a sealing section (26, 26', 27, 27'), a retaining section (24, 24', 25, 25') and a connecting section (45, 45', 46, 46') which connects the two and forms a constriction (47, 47', 48, 48'), wherein the locking cross section (8, 8', 9, 9') accommodates the connecting section (45, 45', 46, 46') of the sealing element (2, 2', 3, 3'), wherein the retaining section (24, 24', 25, 25') of the sealing element (2, 2', 3, 3') is located in the free space (30, 30') and the sealing section (26, 26', 27, 27') of the sealing element (2, 2', 3, 3') is located in the surrounding atmosphere, **characterized in that** the locking cross section (8, 8', 9, 9') is open or openable in such a way that when the sealing element (2, 2', 3, 3') is mounted the connecting section (45, 45', 46, 46') thereof is insertable directly into the locking cross section (8, 8', 9, 9') in the axial direction of the spacer (1, 1', 1").

2. Spacer (1") according to Claim 1, **characterized in that** the spacer (1") is constructed in a single part and a lateral surface (49, 50) of the connecting section (45', 46') of the sealing element (2', 3') in the mounted state thereof is freely accessible in an unmounted state of the spacer (1").

3. Spacer (1, 1') according to Claim 1, **characterized in that** the spacer (1, 1') consists of at least two parts (4, 4', 5, 5'), wherein at least two parts (4, 4', 5, 5') each correspond to one another in such manner that a parting plane (6) that separates the two parts (4, 4', 5, 5') from each other passes through at least one locking cross section (8, 9) in an assembled condition of the two parts (4, 4', 5, 5').

4. Spacer (1, 1') according to Claim 1 or 3, **characterized in that** the connecting section (45, 46) of the sealing element (2, 3) in the mounted state thereof is enclosed circumferentially by the two parts (4, 5) of the spacer (1, 1').

5. Spacer (1, 1') according to any one of claims 1, 3 or 4, **characterized in that** the at least two parts (4, 4', 5, 5') have mutually corresponding matrices (15, 16, 20, 21) and patrices (11, 12, 17, 18, 19).

6. Spacer (1, 1') according to any one of Claims 1 or 3 to 5, **characterized in that** the at least two parts (4, 4', 5, 5') are structured such that it in an assembled condition that form at least one outlet cross-section (10) .

7. Spacer (1, 1') according to any one of Claims 1 or 3 to 6, **characterized in that** the parts (4, 4', 5, 5') comprise two frame-like, preferably annular half-shells or two C-shaped, preferably semi-circular half-shells.

8. Spacer (1, 1') according to any one of Claims 1 or 3 to 7, **characterized in that** the at least two parts (4, 4', 5, 5') are connected with each other non-detachably by means of a press fit connection in the joined state.

9. Spacer (1, 1') according to any one of Claims 1 or 3 to 8, **characterized in that** the at least two parts (4, 4', 5, 5') are glued, soldered or welded to each other.

10. Spacer (1, 1') according to any one of Claims 1 or 3 to 9, **characterized by** a sealing element (2, 3) in each case, in which at least one locking cross section (8, 9) is connected non-detachably to the spacer (1, 1') in the assembled state of the at least two parts (4, 4', 5, 5').

11. Method for producing a spacer (1, 1') furnished with a sealing element (2, 2', 3, 3'), particularly for a plate radiator, the spacer having two support surfaces (22, 23) and a casing (29), wherein the casing (29) has at least one outlet cross-section (10) to allow a fluid to pass from a central free space (30) of the spacer (1, 1') into an atmosphere surrounding the spacer (1, 1') or in a reverse direction, and at least one locking cross section (8, 9) for retaining the sealing element (2, 3), **characterized in that** a connecting section (45, 45', 46, 46') of the sealing element (2, 2', 3, 3') is inserted directly into the locking cross section (8, 8', 9, 9') in the axial direction of the spacer (1, 1'), wherein the locking cross section (8, 8', 9, 9') is open or openable in such a way that when the sealing element (2, 2', 3, 3') is mounted the connecting section (45, 45', 46, 46') thereof can be inserted directly into the locking cross section (8, 8', 9, 9') in the axial direction, and that the spacer (1, 1') is assembled by connecting at least two mutually corresponding parts (4, 4', 5, 5'), wherein at least one parting plane (6) passes between two parts (4, 4', 5, 5') through the at least one locking cross section (8, 9).

12. Method according to Claim 11, **characterized in that** prior to joining the corresponding parts (4, 4', 5, 5') sealing elements (2, 3) are inserted in corresponding recesses (13, 13', 14, 14') of at least one part (4, 4', 5, 5'), and when the parts (4, 4', 5, 5') are joined the sealing elements (2, 3) are connected to the spacer (1, 1') at the same time.

13. Method according to Claim 11 or 12, **characterized in that** a press fit is produced when the at least two parts (4, 4', 5, 5') are joined by the application of a pressure.

14. Method for manufacturing a radiator having two wall sections that delimit a channel for guiding a fluid, a spacer (1") arranged between and in contact with the opposing wall sections, and a sealing element (2', 3') connected to the spacer (1"), wherein the spacer (1") is joined to at least one of the wall sections by welding, and having having two support surfaces (22', 23') and a casing (29'), which has an outlet cross-section (10') to allow a fluid to pass from a central free space (30') of the spacer (1"), which corresponds to an outlet cross-section (10') in at least one of the wall sections, into an atmosphere surrounding the spacer (1") or in a reverse direction, wherein the at least one sealing element (2', 3') comprises a sealing section (26', 27'), a retaining section (24', 25') and a connecting section (45', 46') which connects the two and forms a constriction (47', 48'), wherein the retaining section (24', 25') is located in the free space (30') in an assembled state of the sealing element (2', 3') and the sealing section (26, 27') is located in the surrounding atmosphere in the assembled state of the sealing element (2', 3'), **characterized in that** a connecting section (45', 46') of the sealing element (2', 3') is inserted directly into a locking cross section (8, 8', 9, 9') of the spacer (1") in the axial direction of the spacer (1, 1'), wherein a lateral surface (49, 50) of the connecting section (45', 46') is freely accessible in a mounted state of the sealing element (2', 3') in the spacer (1'), and the connecting section (45', 46') in the area of this lateral surface (49, 50) is not covered until the spacer (1') is positioned between the two wall portions.

## Revendications

1. Entretoise (1, 1', 1") avec un élément d'étanchéité (2, 2', 3, 3'), l'entretoise (1, 1', 1") comprenant deux surfaces de support (22, 22', 23, 23') et une enveloppe (29, 29'), dans laquelle l'enveloppe (29, 29') présente au moins une section transversale de passage (10, 10') pour le passage d'un fluide d'un espace libre central (30, 30') de l'entretoise (1, 1', 1") vers un environnement extérieur de l'entretoise (1, 1', 1") ou dans une direction inverse ainsi qu'au moins une section transversale d'arrêt (8, 8', 9, 9') pour la réception de l'élément d'étanchéité (2, 2', 3, 3'), l'élément d'étanchéité (2, 2', 3, 3') comprenant une partie d'étanchéité (26, 26', 27, 27'), une partie de retenue (24, 24', 25, 25') et une partie de liaison (45, 45', 46, 46') reliant ces deux et formant un rétrécissement (47, 47', 48, 48'), dans lequel la section transversale d'arrêt (8, 8', 9, 9') réceptionne la section transversale de liaison (45, 45', 46, 46') de l'élément d'étanchéité (2, 2', 3, 3'), dans laquelle la partie de retenue (24, 24', 25, 25') de l'élément d'étanchéité (2, 2', 3, 3') se trouve dans l'espace libre (30, 30') et la partie d'étanchéité (26, 26', 27, 27') de l'élément d'étanchéité (2, 2', 3, 3') se trouve dans l'environnement,
**caractérisée en ce que** la section transversale d'arrêt (8, 8', 9, 9') est ouverte, et peut être ouverte de manière à ce qu'en cas d'un montage de l'élément d'étanchéité (2, 2', 3, 3'), la partie de liaison (45, 45', 46, 46') de celui-ci peut être directement insérée en direction axiale de l'entretoise (1, 1', 1") dans la section transversale d'arrêt (8, 8', 9, 9').

2. Entretoise (1") selon la revendication 1, **caractérisée en ce que** l'entretoise (1") est réalisée d'une seule pièce et qu'une surface latérale (49, 50) de la partie de liaison (45', 46') de l'élément d'étanchéité (2', 3'), dans son état monté, est librement accessible dans un état non monté de l'entretoise (1").

3. Entretoise (1, 1') selon la revendication 1, **caractérisée en ce que** l'entretoise (1, 1') se compose d'au moins deux éléments partiels (4, 4', 5, 5'), dans laquelle respectivement au moins deux éléments partiels (4, 4', 5, 5') correspondent l'un à l'autre de telle sorte qu'un plan de séparation (6) séparant les deux éléments partiels (4, 4', 5, 5') l'un de l'autre s'étend à travers l'au moins une section transversale d'arrêt (8, 9) dans un état assemblé des deux éléments partiels (4, 4', 5, 5').

4. Entretoise (1, 1') selon la revendication 1 ou 3, **caractérisée en ce que** la partie de liaison (45, 46) de l'élément d'étanchéité (2, 3), dans son état monté, est entourée de manière périphérique par les deux éléments partiels (4, 5) de l'entretoise (1, 1').

5. Entretoise (1, 1') selon l'une des revendications 1, 3 ou 4, **caractérisée en ce que** les au moins deux éléments partiels (4, 4', 5, 5') présentent des matrices (15, 16, 20, 21) et des poinçons (11, 12, 17, 18, 19) correspondant entre eux.

6. Entretoise (1, 1') selon l'une des revendications 1 ou 3 à 5, **caractérisée en ce que** les au moins deux éléments partiels (4, 4', 5, 5') sont formés de telle sorte que, dans un état assemblé, ils forment au moins une section transversale de passage (10).

7. Entretoise (1, 1') selon l'une des revendications 1 ou 3 à 6, **caractérisée en ce que** les éléments partiels (4, 4', 5, 5') sont deux demi-coques en forme de cadre, de préférence annulaires, ou deux demi-coques en forme de C, de préférence semi-circulaires.

8. Entretoise (1, 1') selon l'une des revendications 1 ou 3 à 7, **caractérisée en ce que** les au moins deux éléments partiels (4, 4', 5, 5') sont reliés l'un à l'autre de manière non détachable à l'état assemblé au moyen d'un ajustage serré.

9. Entretoise (1, 1') selon l'une des revendications 1 ou 3 à 8, **caractérisée en ce que** les au moins deux éléments partiels (4, 4', 5, 5') sont collés, brasés, ou soudés ensemble.

10. Entretoise (1, 1') selon l'une des revendications 1 ou 3 à 9, **caractérisée en ce que** respectivement un élément d'étanchéité (2, 3) dans l'au moins une section transversale d'arrêt (8, 9), à l'état assemblé des au moins deux éléments partiels (4, 4', 5, 5'), est relié de manière non détachable à l'entretoise (1, 1').

11. Procédé pour la fabrication d'une entretoise (1, 1') dotée d'un élément d'étanchéité (2, 2', 3, 3'), en particulier pour un radiateur à panneaux, l'entretoise comprenant deux surfaces de support (22, 23) et une enveloppe (29), dans lequel l'enveloppe (29) présente au moins une section transversale de passage (10) pour le passage d'un fluide d'un espace libre central (30) de l'entretoise (1, 1') vers un environnement extérieur de l'entretoise (1, 1') ou dans une direction inverse ainsi qu'au moins une section transversale d'arrêt (8, 9) pour la réception de l'élément d'étanchéité (2, 3),
**caractérisé en ce qu'**une partie de liaison (45, 45', 46, 46') de l'élément d'étanchéité (2, 2', 3, 3') est insérée directement en direction axiale de l'entretoise (1, 1') dans la section transversale d'arrêt (8, 8', 9, 9'), dans lequel la section transversale d'arrêt (8, 8', 9, 9') est ouverte, ou peut être ouverte de manière à ce que, lors d'un montage de l'élément d'étanchéité (2, 2', 3, 3'), la partie de liaison (45, 45',46, 46') de celui-ci peut être directement insérée en direction axiale dans la section transversale d'arrêt (8, 8', 9, 9'), et que l'entretoise (1, 1') est assemblée en reliant au moins deux éléments partiels (4, 4', 5, 5') correspondants l'un à l'autre, dans lequel au moins un plan de séparation (6) s'étend entre deux éléments partiels (4, 4', 5, 5') à travers l'au moins une section transversale d'arrêt (8, 9).

12. Procédé selon la revendication 11, **caractérisé en ce qu'**avant de relier les éléments partiels correspondants (4, 4', 5, 5'), des éléments d'étanchéité (2, 3) sont placés dans des évidements (13, 13', 14, 14') correspondants d'au moins un élément partiel (4, 4', 5, 5') et qu'en reliant les éléments partiels (4, 4', 5, 5'), les éléments d'étanchéité (2, 3) sont simultanément reliés à l'entretoise (1, 1').

13. Procédé selon la revendication 11 ou 12, **caractérisé en ce qu'**en reliant les au moins deux éléments partiels (4, 4', 5, 5'), un ajustage serré est produit en appliquant une pression.

14. Procédé pour la fabrication d'un radiateur avec deux éléments de paroi délimitant un canal pour guider un fluide, une entretoise (1") disposée entre les éléments de paroi situés en vis-à-vis et contactant ceux-ci ainsi qu'un élément d'étanchéité (2',3') relié à l'entretoise (1"), dans lequel l'entretoise (1") est reliée par soudage à au moins l'un des éléments de paroi et présente deux surfaces de support (22', 23') et une enveloppe (29') qui présente une section transversale de passage (10') pour le passage d'un fluide à partir d'un espace libre central (30') de l'entretoise (1"), lequel correspond à une section transversale de passage (10') dans au moins l'un des éléments de paroi, vers un environnement extérieur de l'entretoise (1") ou dans une direction inverse, dans lequel l'au moins un élément d'étanchéité (2', 3') présente une partie d'étanchéité (26', 27'), une partie de retenue (24', 25') et une partie de liaison (45', 46') reliant ces deux et formant un rétrécissement (47', 48'), dans lequel la partie de retenue (24', 25'), à l'état monté de l'élément d'étanchéité (2', 3'), se trouve dans l'espace libre (30') et la partie d'étanchéité (26, 27'), à l'état monté de l'élément d'étanchéité (2', 3'), se trouve dans l'environnement,
**caractérisé en ce qu'**une partie de liaison (45', 46') de l'élément d'étanchéité (2', 3') est directement insérée en direction axiale de l'entretoise (1, 1') dans une section transversale d'arrêt (8, 8', 9, 9') de l'entretoise (1"), dans lequel une surface latérale (49, 50) de la partie de liaison (45', 46') est librement accessible dans un état monté de l'élément d'étanchéité (2', 3') dans l'entretoise (1') et la partie de liaison (45', 46') est recouverte dans la zone de cette surface latérale (49, 50) seulement lorsque l'entretoise (1') est positionnée entre les deux éléments de paroi.
